# EUROPÄISCHE PATENTSCHRIFT

(11) **EP 1 426 726 B1**
(45) Veröffentlichungstag und Bekanntmachung des Hinweises auf die Patenterteilung: **23.08.2006**
(21) Anmeldenummer: 03025308.2
(22) Anmeldetag: 03.11.2003
(51) Int. Cl.: F41H 3/00, F41F 3/04, F41A 23/34, F41F 3/077

(54) **Radar-getarnter Werfer**
Radar-camouflaged launcher
Lanceur camouflé contre l'action des radars

(30) Priorität: 05.12.2002 DE 10256984
(43) Veröffentlichungstag der Anmeldung: 09.06.2004
(73) Patentinhaber: Rheinmetall Waffe Munition GmbH, 40880 Ratingen (DE); ThyssenKrupp Marine Systems GmbH, 20457 Hamburg (DE)
(72) Erfinder: Folgmann, Uwe, 24537 Neumünster (DE); Fegg, Martin, 83471 Schönau (DE)
(74) Vertreter: Winter, Brandl, Fürniss, Hübner Röss, Kaiser, Polte Partnerschaft Patent- und Rechtsanwaltskanzlei

(56) Entgegenhaltungen:
- EP-A- 0 850 830
- EP-A- 1 245 485
- CH-A- 692 761
- DE-C- 4 338 650
- GB-A- 2 374 398
- US-A- 4 489 638
- "STEALTH-KORVETTE VISBY IN KARLSKRONA GETAUFT" SCHIFF UND HAFEN, SEEHAFEN-VERLAG ERIK BLUMENFELD. HAMBURG, DE, Bd. 52, Nr. 9, September 2000 (2000-09), Seite 62 XP000959896 ISSN: 0938-1643

## Beschreibung

Die vorliegende Erfindung betrifft eine radargetarnte Vorrichtung zum Ausbringen von Munition in beweglichen Gegenständen, insbesondere Fahrzeugen, gemäß dem Oberbegriff des Anspruches 1, wobei eine für das Ausbringen der Munition vorgesehene Öffnung in der Außenhülle des Gegenstandes nach dem Ausbringen der Munition wieder reversibel verschließbar ist, um so eine sich durch diese Öffnung verursachte, sich negativ auswirkende Erhöhung der Radarsignatur des Gegenstandes zu vermindern.

Bewegliche Gegenstände, insbesondere Waffenträger wie Wasser- Luft- und Landfahrzeuge haben im allgemeinen eine metallische Außenhülle. Zudem verfügen sie oft über hoch angeordnete und speziell geformte Aufbauten. Das Resultat hieraus ist eine große charakteristische Radarreflexionsfläche. Man spricht hier von der Radarsignatur eines Gegenstandes.

Diese Radarsignatur ist typisch für ein Ziel, meßbar und damit entscheidend für Aufklärung und dessen Bekämpfung. Beispielsweise machen sich moderne, autonom operierende Flugkörper die Radarsignatur eines beweglichen Gegenstandes bei der Zielerfassung und dessen Vernichtung zunutze. Diese Bedrohung nimmt durch den Zusammenbruch der ehemaligen Großmacht Sowjetunion sowie durch großzügige Exportbestimmungen insbesondere asiatischer Staaten stark zu.

Gegenwärtig werden vier verschiedene Gruppen von elektronischen Gegenmaßnahmen getroffen, um dieser Gefahr zu begegnen. Hierzu gehören der Einsatz von Stör- und Täusch-Antwortsendern, die Zerstörung der Bedrohung durch Anti-Radar-Lenkflugkörper (ARM), der Einsatz von künstlichen Reflektoren (Corner, Chaff, u.s.w.) und der Einsatz von Radar-absorbierendem Material (RAM).

Auf die letzteren beiden Gruppen soll hier besonders eingegangen werden.

Während bereits im zweiten Weltkrieg Radardüppel gegen Radargeräte mit Aufklärungs- und Feuerleitaufgaben eingesetzt wurden, die hauptsächliche Aluminiumstreifen als Radar-streuende Elemente enthielten, so ist die Technik in diesem Bereich inzwischen weit fortgeschritten.

Düppel werden heute zur Maskierung von eindringenden Verbänden wie zum Selbstschutz eingesetzt. Im ersten Fall wird auf einmal ein großes Chaff-Volumen ausgebracht während im zweiten Fall einzelne Chaff-Wolken ausgebracht werden, um die gegnerische Aufklärung zu erschweren, das Aufschalten des Radarsensors in der Suchphase durch rechtzeitiges Setzen von Täuschzielen von vornherein zu verhindern oder um den Transfer einer bereits erfolgten Radaraufschaltung vom Ziel, das die Düppel absetzt, auf ein Täuschziel zu bewirken. Diese Täuschziele bestehen aus einer Vielzahl leichter Wirkkörper.

Da jedoch moderne Flugkörper heute oft einen Zielsuchkopf aufweisen, der im Infrarot- (IR) oder im Radar (RF)-Bereich oder in beiden Wellenlängenbereichen gleichzeitig oder seriell die Position eines Zielobjektes bestimmt, müssen die zur Ablenkung der Flugkörper ausgebrachten Wirkkörper ebenfalls sowohl IR- als auch RF-Ziele simulieren.

Solche IR-Wirkkörper sind in der deutschen Patentschrift DE 34 21 692 C2 offenbart. Das IR-Scheinziel wird hier durch eine Wolke aus brennenden Materialstreifen dargestellt, die nacheinander als Zündkette gezündet werden.

Suchköpfe, die sowohl im IR- als auch im RF-Bereich arbeiten sind sogenannte Dual-Mode Zielsuchköpfe, denen mit kombinierten IR- und RF-Scheinzielen begegnet wird. Solche kombinierte IR/RF-Täuschkörper sind beispielsweise in DE 1 99 51 767 A1 offenbart.

Neben dem Ablenken des als potentielle Gefahr eingestuften Flugkörpes vom eigentlichen Ziel weg auf ein Scheinziel ist es eine weitere erfolgversprechende Strategie, das zielgenaue Eintreffen des Flugkörpers auf sein Ziel zu verhindern und somit die Zielerfassung des Fugkörpers an sich zu erschweren. Dies wird durch eine Verminderung der Radarsignatur des Zielgegenstandes erreicht.

Dies kann durch eine Beschichtung der Außenhülle des Zielgegenstandes mit einer Radar-absorbierenden oder Radar-streuenden Beschichtung erreicht werden.

Patent-Nr. CN 1135439 offenbart ein Flugzeug, dessen Außenhülle mit einer Halbleiterschicht überzogen ist, die elektromagnetische Wellen absorbiert und so dessen Radarsignatur vermindert.

Weitere Radartarnbeschichtungen aus flexiblem Silikon oder Urethan-Gummi sind beispielsweise von der Firma "Millimeter Wave Technology, Georgia, USA" erhältlich, die über 90% der US-Navy Kriegsschiffe mit radarabsorbierenden Materialien ausstattet.

Eine besonders effektive Verteidung gegen moderne Flugkörper kann daher durch die Ausstattung eines zu schützenden beweglichen Gegenstandes sowohl mit einer RAM-Beschichtung als auch mit einem Werfer zum Ausbringen von Munition, insbesondere von RF/IR-Wirkkörpern, erzielt werden. So wird es dem sich nähernden Flugkörper erschwert, die Radarsignatur des eigentlichen Zielgegenstandes aufzunehmen und gleichzeitig wird er durch ein ausgebrachtes Scheinziel vom eigentlichen Zielobjekt abgelenkt.

Diese Kombination von Radar-Tarnbeschichtung des zu schützenden Gegenstandes mit dessen Ausstattung mit einem Werfer zum Ausbringen von Munition birgt jedoch entscheidende Nachteile.

Zur Zeit werden Waffensysteme, die für den Einbau auf radarsignaturarmen beweglichen Gegenständen vorgesehen sind, selbst durch äqivalente Formgebung und Materialwahl in ihrer Radarsignatur reduziert. Trotz aller Maßnahmen an diesen Waffensystemen wird jedoch die Signatur des Gegenstandes insgesamt durch den Aufbau verschlechtert, da insgesamt die reflektierende Oberfläche des Fahrzeuges vergrößert wird.

Zudem kann es zwischen der Außenhülle des Gegenstandes und der Hülle des Waffensystems zu ungewollten Mehrfachreflexionen kommen, die ein rückstreuendes Signal in der mehrfachen Höhe der direkten Reflexion erzeugen können.

Um dieses Problem zu umgehen ist es möglich, den erforderlichen Werfer auf der Innenseite der Außenhülle des Gegenstandes anzuordnen.

EP 1 245 485 beschreibt eine solche Anordnung, welche die Grundlage für den Oberbegriff des Anspruchs 1 bildet.

Befindet sich der Werfer zum Ausbringen von Munition jedoch auf der Innenseite der Radar-getarnten Außenhülle des zu zu schützenden Gegenstande, ist es erforderlich, daß die Außenhülle teilweise unterbrochen ist, um das Durchtreten der Munition zu ermöglichen. Diese Unterbrechung bewirkt jedoch wiederum eine Erhöhung der Radarsignatur des zu schützenden Gegenstandes, was zur Folge hat, daß er durch sich annähernde Flugkörper leichter erkannt wird.

Außerdem entsteht durch die erforderliche Unterbrechung der Außenhülle eine Öffnung, durch die Stoffe und Materialien von außen in den zu schützenden Gegenstand eindringen können. Bei Schiffen kann dies zum Beispiel Salzwasser sein, das den dahinter befindlichen Werfer angreifen und dessen Haltbarkeit verkürzen könnten. Auch Gase oder schädliche Flüssigkeiten sind beispielsweise denkbar, wie auch vom Gegner eingebrachte Materialen, wie zum Beispiel Sprengstoffe oder andere Kampfstoffe.

Basierend auf dem Stand der Technik wäre es also wünschenswert, eine Vorrichtung zum Ausbringen von Munition auf der Innenseite der Außenhülle des zu schützenden Gegenstandes zur Verfügung zu haben, die die die oben erwähnten Nachteile vermeidet.

Aufgabe der vorliegenden Erfindung ist es also, eine Vorrichtung zum Ausbringen von Munition auf der Innenseite der Außenhülle des zu schützenden Gegenstandes zur Verfügung zu stellen, die die Erforderlichkeit einer dauerhaften Öffnung in der Außenhülle vermeidet,so daß hierdurch eine signifikante Erhöhung der Radarsignatur des Gegenstandes und das Auftreten einer dauerhaften Eintrittsmöglichkeit für Stoffe und Materialien aller Art von außen nach innen durch die Öffnung zum Ausbringen von Munition in der Außenhülle vermieden wird.

In vorrichtungstechnischer Hinsicht wird die Aufgabe durch eine Vorrichtung mit den kennzeichnenden Merkmalen des Anspruchs 1 gelöst.

Eine Ausführungsform der Erfindung betrifft eine Vorrichtung zum Ausbringen von Munition, bei welcher eine hierfür vorgesehene Aussparung in der Außenhülle eines beweglichen Gegenstandes mit einer Abdeckeinrichtung abgedeckt ist, so daß eine durch diese Aussparung verursachte, sich negativ auswirkende Erhöhung der Radarsignatur vermindert wird.

In einer weiteren Ausführungsform der Erfindung wird die Munition mit einem Werfer ausgebracht, der sich auf der Innenseite der Außenhülle des Gegenstandes befindet.

Der Werfer kann wenigstens ein Ausbringrohr aufweisen.

In einer bevorzugten Ausführungsform der Erfindung schließt der Werfer bündig mit der Außenhülle des Gegenstandes ab.

Vozugsweise ist der Werfer in einem Abstand von 0-20 cm, vorzugsweise 0.5-15 cm, noch mehr bevorzugt 1-5 cm zur Außenhülle des Gegenstandes angeordnet.

Die Ausbringrohre können so an der Innenseite der Außenhülle angeordnet sein, daß ein Beladen des Ausbringrohres/der Ausbringrohre von der Innenseite her möglich ist.

Die Ausbringrohre sind in der Regel in einem Werfergehäuse untergebracht, können jedoch auch als unabhängige Rohre konzipiert sein.

Eine weitere Ausführungsform der Erfindung kann vorsehen, daß das Werfergehäuse fest mit der Innenseite der Außenhülle verbunden ist.

Es ist gemäß der vorliegenden Erfindung bevorzugt, daß das Werfergehäuse mindestens eine verschließbare Klappe im Innenbereich des Gegenstandes aufweist, durch die die Beladung der Ausbringungsrohre erfolgt.

In einer weiteren Ausführungsform der Erfindung kann die Klappe ein Squeeze Lock sein. Hierdurch wird ein schnelles Öffnen und Schließen der Ladeklappe erreicht.

Zwischen Werfergehäuseöffnung und Außenhülle und/oder zwischen Ladeklappe und Ladeöffnung des Werfergehäuses kann eine gasdichte Dichtung vorgesehen sein. Hierdurch wird gewährleistet, daß keine Kontaminierung des Innenraumes auftreten kann.

In einer weiteren bevorzugten Ausführungsform der Erfindung ist das Werfergehäuse mit einem Ausblasventil versehen.

Dies ist von Vorteil, um die Werferrohre von Zeit zu Zeit durch Druckluftstöße zu reinigen.

In einer weiteren Ausführungsform der Erfindung ist das Werfergehäuse mit einer Ablaßeinrichtung versehen, z.B. um eingedrungenes Wasser wieder zu entfernen.

Desweiteren ist das Werfergehäuse mit einer Anschlußmöglichkeit für die Ansteuerung mittels einer Zündeinrichtung versehen, wobei es bevorzugt ist, eine elektrische Zündeinrichtung zu verwenden.

Es ist ferner bevorzugt, daß das Werfergehäuse eine Erdungseinrichtung aufweist, um die notwendige Schützerdung herbeizuführen.

In einer weiteren Ausführungsform der Erfindung ist der Ausbringwinkel der Ausbringvorrichtung mittels Adaptern in Seitenrichtung und Höhenwinkel einstellbar. Hierdurch wird in vorteilhafter Weise eine große Raumüberdeckung gewährleistet, so daß Täuschkörper effektiv ausgebracht werden können.

Mit der vorliegenden Erfindung ist es möglich, Landfahrzeuge, Luftfahrzeuge und/oder Wasserfahrzeuge effektiver als im Stand der Technik zu schützen. Dabei kommt der Bedeutung der vorliegenden Erfindung für den optimalen Schutz von Schiffen großes Gewicht zu.

In einer weiteren Ausführungsform der Erfindung weist die Abdeckeinrichtung eine RADAR-Tarnbeschichtung auf, wobei es von Vorteil ist, daß die Abdeckeinrichtung die Aussparung derart bedeckt, daß eine RADAR-getarnte Struktur der Außenhülle nahezu vollständig erhalten bleibt.

In einer weiteren Ausführungsform der Erfindung wird die Abdeckeinrichtung durch den durchstossenden Körper, z.B.

Täuschkörpermunition, kurzzeitig geöffnet und schließt sich danach wieder.

Die Abdeckeinrichtung weist wenigstens eine Tarnklappe auf.

Es ist jedoch auch denkbar, mehrere Tarnklappen vorzusehen; so kann die Tarnklappe beispielsweise als einzelne Klappe, als Flügelklappen oder als ringförmige oder mehreckige, z.B. dreieckige Klappensegmente ausgebildet sein. Eine mehreckige Ausführungsform der Tarnklappe hat den Vorteil, daß sich die Belastung der Klappengelenke auf mehrere Klappen verteilt, wodurch der Verschleiß minimiert wird.

In einer weiteren Ausführungsform der Erfindung weist die Abdeckeinrichtung wenigstens ein elastisches, insbesondere gummiartiges Material auf.

Vorzugsweise ist das gummiartige Material noch mit einer RADAR-streuenden Beschichtung versehen, um die Homogenität der Fahrzeugsilhouette zu gewährleisten.

In einer weiteren Ausführungsform der Erfindung ist die RADAR-streuende Beschichtung aus Metallfolie.

Darüberhinaus ist es insbesondere bei Schiffen bevorzugt, die Vorrichtung zusätzlich mit einer spritzwasserdichten Schutzabdeckung zu versehen, die durch das erste Ausbringen von Munition entfernt wird.

In einer weiteren Ausführungsform der Erfindung ist die Schutzabdeckung ebenfalls RADAR-reflektierender Art.

Sinnvollerweise fügt sich die Schutzabdeckung in die Außenhülle bündig ein, so daß keine zusätzlichen RADAR-Kanten entstehen, die einem Lenksuchflugkörper ein Ziel anzeigen könnten.

In einer weiteren Ausführungsform der Erfindung wird die Schutzabdeckung durch eine Schnappvorrichtung gehalten.

Weitere Vorteile und Merkmale der vorliegenden Erfindung ergeben sich aufgrund der Beschreibung von Ausführungsbeispielen sowie anhand der Zeichnung.

Es zeigt:
Fig. 1 eine teilweise Schnittansicht in perspektivischer Darstellung einer beispielhaften Ausführungsform der vorliegenden Erfindung, gezeigt von der Außenhülle eines zu schützenden Gegenstandes.
Fig. 2 eine teilweise Schnittansicht in seitlicher Perspektive der erfindungsgemäßen Vorrichtung.
Fig. 3 eine perspektivische Ansicht eines Werfergehäuses zur Verwendung mit der erfindungsgemäßen Vorrichtung, und
Fig 4 eine perspektivische Ansicht von der Innenseite der Außenhülle des zu schützenden Gegenstandes her, mit an der Außenhülle montierten Werfergehäusen.

Figur 1: Gezeigt ist ein Teil einer Ausführungsform der vorliegenden Erfindung. Die Außenhülle 1 eines beweglichen Gegenstandes enthält zwei Aussparungen 2 hinter denen jeweils 4 Ausbringrohre 3 so angordnet sind, daß sie bündig mit der Innenwand der Außenhülle 1 abschließen. Zudem wird die obere Aussparung 2 beispielhaft mittels einer Radar-reflektierenden Klappe 4 bedeckt, die sich beim Ausbringen von Munition öffnet und sich danach wieder schließt.

Figur 2: Gezeigt ist ein Teil einer Ausführungsform der vorliegenden Erfindung. Der in Figur 1 gezeigte Gegenstand ist hier nach einer Drehung um etwa 30° dargestellt. Zusätzlich ist die obere Aussparung mit einer spritzwasserdichten Schutzabdeckung 5 versehen.

Figur 3: Gezeigt ist ein Teil einer Ausführungsform der vorliegenden Erfindung. Das Werfergehäuse 6 enthält eine mit einem Squeeze Lock 7 versehene verschließbare Klappe 8 durch die die Beladung der Ausbringrohre erfolgt. Ferner ist das Werfergehäuse 6 mit einem Ablaßhahn 9, einem Ausblasventil 10 und einer durch eine Erdungseinrichtung 11 gesicherte Anschlußmöglichkeit für die Ansteuerung mittels einer Zündeinrichtung 12 versehen.

Figur 4: Gezeigt ist ein Teil einer Ausführungsform der vorliegenden Erfindung. 4 Werfergehäuse 6 sind an der Außenhülle 1 eines beweglichen Gegenstandes übereinander angebracht. Alle Werfergehäusee 6 sind mittels Adaptern 13 so an der Außenhülle angebracht, so daß sie in unterschiedlichen Ausbringwinkeln operieren können. Die Werfergehäuse 6 sind außerdem mit einer Anschlußmöglichkeit für die Ansteuerung einer Zündeinrichtung 12 ausgestattet.

### Beispiel 1

Sämtliche hierin beschriebenen Merkmale der vorliegenden Erfindung sind beliebig miteinander kombinierbar und somit liegen sämtliche Kombinationen im Offenbarungsbereich der vorliegenden Erfindung.

Eine Ausführungsform der Erfindung betrifft eine Vorrichtung zum Ausbringen jeder beliebigen mörser- und/oder raketenartigen Munition, sowie von Signalgeräten, wobei es sich bei der Vorrichtung bevorzugt um einen Werfer handelt, als integrierter Bestandteil in der Hülle eines beweglichen Gegenstandes, im Beispielsfalle ein Schiff, wobei eine für den Durchtritt der ausgebrachten Körper vorgesehene Aussparung 2 in der Außenhülle 1 des Schiffes mit einer Abdeckeinrichtung 4 abgedeckt ist, so daß eine durch diese Aussparung 2 verursachte, sich negativ auswirkende Erhöhung der Radarsignatur vermindert wird.

In einer weiteren Ausführungsform der Erfindung wird ein Ausbringrohr 3 oder mehrere zusammengefaßte Ausbringrohre 3 zum Ausbringen der Munition derart in die Schiffshülle integriert, daß die Öffnung(en) dieses Ausbringrohres/dieser Ausbringrohre bündig mit der Außenhülle des Schiffes abschließt/abschließen (siehe Figur 1). Hierbei sind die Ausbringrohre 3 bevorzugt nebeneinander in mindestens einer Reihe angeordnet, können aber auch übereinander schräg oder kreisförmig in mindestens einer Reihe oder auf jede beliebige andere Art und Weise angeordnet sein.

Zudem wird die dadurch entstehende Öffnung in der Außenhülle 1 mittels einer sich nur beim Ausbringen/Verschuß öffnenden RADAR-reflektierenden Abdeckeinrichtung 4 derart bedeckt, daß die glattflächige Struktur der Außenhülle 1 weitgehend erhalten bleibt und die Reflexionseigenschaften zu 95-100 %, vorzugsweise zu 98-100 % unverändert bleiben.

Bei der Abdeckeinrichtung 4 handelt es sich hierbei um mindestens eine Tarnklappe, die im Beispielsfalle mit einem Scharnier und einer Feder versehen ist. Eine einzelne Tarnklappe kann sowohl seitlich als auch überhalb oder unterhalb der Aussparung 2 befestigt sein.

Besteht die Abdeckeinrichtung 4 aus mehreren Tarnklappen, so können diese als Flügelklappen oder als ringförmige oder mehreckige Klappensegmente angeordnet sein.

Die Abdeckeinrichtung 4 wird durch einen durchtretenden Körper nur äußerst kurzzeitig geöffnet und schließt sich nach dem Ausbringen der Munition sofort wieder.

Vorzugsweise enthält die Abdeckeinrichtung 4 mindestens ein Material mit elastischen Eigenschaften, vorzugsweise mindestens ein gummiartiges Material mit einer radar-streuenden Beschichtung, vorzugsweise einer radar-streuenden Metallbeschichtung oder Metallfolie.

In einer weiteren Ausführungsform der Erfindung befindet sich der Werfer in einem Abstand von 0-20 cm, vorzugsweise 0.5-15 cm, noch mehr bevorzugt 1-5 cm zur Außenhülle des Gegenstandes.

Um das Eindringen von Wasser oder kontaminierenden Stoffen während der Bereitschaft/Friedensbetrieb zu verhindern, ist die Abdeckeinrichtung in einer weiteren Ausführungsform zusätzlich mit einer spritzwasserdichten Schutzabdeckung 5 versehen, die durch den ersten Schuß entfernt wird. Die Schutzabdeckung ist Radar-streuend und fügt sich in die Struktur der Außenhülle 1 bündig ein.

Dies wird durch eine entsprechende Formgebung der Schutzabdeckung 5 ermöglicht.

Außerdem kann in einer weiteren Ausführungsform die zusätzliche Schutzabdeckung durch eine geignete Halterung gehalten werden (siehe Figur 2). Besonders bevorzugt ist hier eine einfache Schnappvorrichtung, aber auch alle anderen im Stand der Technik bekannten Halterungen sind anwendbar und von der vorliegenden Erfindung mit umfaßt.

Das Ausbringrohr 3, bzw. die Ansammlung von Ausbringrohren 3 sind beispielsweise so an der Innenseite der Außenhülle 1 des Schiffes angebracht, daß auch ein Beladen der Ausbringrohre 3 von der Innenseite der Schiffsaußenhülle 1 möglich ist.

Hierzu sind die Ausbringrohre 3 im Beispiel in einem Werfergehäuse 6 angeordnet (siehe Figur 3), das vorzugsweise fest mit der Innenseite der Außenhülle 1 verbunden und zu der Seite der Ausbringöffnung hin offen ist. Das Werfergehäuse 6 weist ferner mindestens eine verschließbare Ladeklappe 8 im Inneren der Schiffsaußenhülle 1 auf, die als Squeeze Lock 7 ausgebildet ist, durch die die Beladung der Ausbringrohre 3 erfolgt.

In einer weiteren beispielhaften Ausführungsform ist die Befestigung des Werfergehäuses 6 an der Innenseite der Außenhülle 1 und die Ladeklappe mit einer gasdichten Dichtung ausgeführt, um das Eindringen kontaminierter Stoffe in den Innenraum des Schiffs beim Betrieb oder beim Nachladevorgang durch die Ausbringrohre 3 zu verhindern.

In den Innenraum des Werfergehäuses 6 eingedrungene, kontaminierende Stoffe sowie Munitionsrückstände können in einer weiteren Ausführungsform beispielsweise vor dem Wiederbeladen entfernt werden. Dies geschieht mit einem Druckstoß, der durch den Einsatz von Preßluft ausgeübt werden kann. Das Werfergehäuse 6 ist hierzu mit einem Ausblasventil 10 versehen, welches den Anschluß einer Zuleitung ermöglicht, durch die der druckübertragende Stoff in das Innere der Werfergehäuses 6 eingebracht wird. Die im Beispielsfalle eingesetzte Druckluft entfernt die kontaminierenden Stoffe oder Munitionsrückstände aus dem Werfergehäuse 6 in Richtung der Öffnung der Ausbringrohre 3.

Das Werfergehäuse 6 ist mit einem Ablaßhahn als. Ablaßeinrichtung ausgestattet, so daß eventuell eingedrungende Flüssigkeiten, insbesondere Wasser, aus den Werferrohren 3 entfernt werden können.

In einer weiteren Ausführungsform umfaßt das Werfergehäuse 6 eine Anschlußmöglichkeit 12 für die Ansteuerung der Zündeinrichtung der Scheinzielmunition.

Im Beispielsfalle weist der Werfer 6 eine elektrische Zündeinrichtung auf.

In einer weiteren Ausführungsform sind mehrere Werfergehäuse 6 vorzugsweise nebeneinander oder übereinander angeordnet (Figur 4). Jedoch ist auch jede andere Art der Anordung denkbar und damit vom Umfang der vorliegenden Erfindung umfaßt. Der Ausbringwinkel der Ausbringrohre 3 wird unter Verwendung von Adaptern 13 in Seitenrichtung und Höhenwinkel individuell eingestellt, falls der Winkel der Außenhülle 1 nicht dem vorgesehenen Ausbringwinkel entspricht. Hierdurch ist gewährleistet, daß das Werfergehäuse 6 eines jeden damit geschützen, Schiffs identisch, austauschbar und in der Serie kostengünstig herstellbar sind.

Im Beispielsfalle betragen die Ausbringwinkel relativ zur Schiffsoberflächen-Normalen 105°, 120°, 135° und 150°.

## Patentansprüche

1. Vorrichtung zum Ausbringen von mörser- und / oder raketenartiger Munition, insbesondere aus einem Werfer, aufweisend
- wenigstens ein Ausbringrohr (3) und eine hierfür vorgesehene Aussparung (2) in der Aussenhülle (1) eines Wasser- oder Landfahrzeugs, **dadurch gekennzeichnet, dass**
- das wenigstens eine Ausbringrohr (3) von der Innenseite der Aussenhülle (1) des Wasser- oder Landfahrzeugs bündig abschließend oder in einem Abstand zu dieser angebracht ist, derart, dass ein Beladen des Ausbringrohres von der Innenseite der Aussenhülle (1) her möglich ist,
- die Aussparung (2) mit einer Abdeckeinrichtung (4) abgedeckt ist, die als Radar reflektierende Abdeckeinrichtung ausgeführt ist und das wenigstens eine Ausbringrohr (3) abdeckt, derart, dass die RADAR-getarnte Struktur der Aussenhülle (1) weitgehend erhalten bleibt und
- die RADAR- reflektierende Abdeckvorrichtung (4) durch Mittel, wie beispielsweise Scharnier und Feder, zum Verschuss eines Munitionskörpers kurzeitig geöffnet und nach dem Ausbringen des Munitionskörpers wieder geschlossen wird.

2. Vorrichtung nach Anspruch 1, **dadurch gekennzeichnet, dass** bei Verwendung mehrerer Ausbringrohre (3) diese nebeneinander, übereinander schräg oder kreisförmig in mindestens einer Reihe angeordnet sind.

3. Vorrichtung nach einem der Ansprüche 1-2 **dadurch gekennzeichnet, dass** der Ausbringwinkel der Ausbringvorrichtung mittels Adaptern (13) in Seitenrichtung und Höhenwinkel einstellbar ist.

4. Vorrichtung nach einem der Ansprüche 1-3 **dadurch gekennzeichnet, dass** sich der Werfer in einem Abstand von 0-20 cm, vorzugsweise 0.5-15 cm, noch mehr bevorzugt 1-5 cm zur Aussenhülle des Wasser- oder Landfahrzeugs befindet.

5. Vorrichtung nach einem der Ansprüche 1-4 **dadurch gekennzeichnet, dass** das Ausbringrohr (3) in einem Werfergehäuse (6) untergebracht ist.

6. Vorrichtung nach Anspruch 5, **dadurch gekennzeichnet dass** das Werfergehäuse (6) fest mit der Innenseite der Aussenhülle (1) verbunden ist.

7. Vorrichtung nach Anspruch 5 oder 6 **dadurch gekennzeichnet, dass** das Werfergehäuse (6) mindestens eine verschließbare Klappe im Innenbereich des Gegenstandes aufweist, durch die die Beladung des Ausbringrohres/der Ausbringrohre (3) erfolgt.

8. Vorrichtung nach Anspruch 7 **dadurch gekennzeichnet, dass** die Klappe ein Squeeze Lock (7) ist.

9. Vorrichtung nach einem der Ansprüche 5-8 **dadurch gekennzeichnet, dass** zwischen Werfergehäuseöffnung und Aussenhülle (1) und/oder zwischen Ladeklappe (8) und Ladeöffnung des Werfergehäuses (6) eine gasdichte Dichtung vorgesehen ist.

10. Vorrichtung nach Anspruch 5-9 **dadurch gekennzeichnet, dass** das Werfergehäuse (6) mit einem Ausblasventil (10) versehen ist.

11. Vorrichtung nach einem der Ansprüche 5-10 **dadurch gekennzeichnet, dass** das Werfergehäuse (6) mit einer Ablasseinrichtung (9) versehen ist.

12. Vorrichtung nach einem der Ansprüche 5-11 **dadurch gekennzeichnet, dass** das Werfergehäuse (6) mit einer Anschlussmöglichkeit (12) für die Ansteuerung mittels einer Zündeinrichtung versehen ist.

13. Vorrichtung nach Anspruch 12 **dadurch gekennzeichnet, dass** die Zündeinrichtung eine elektrische Zündeinrichtung ist.

14. Vorrichtung nach Anspruch 5-13 **dadurch gekennzeichnet, dass** das Werfergehäuse (6) eine Erdungseinrichtung (11) aufweist.

15. Vorrichtung nach einem der Ansprüche 1-14 **dadurch gekennzeichnet, dass** die Abdeckeinrichtung (4) wenigstens eine Tarnklappe aufweist.

16. Vorrichtung nach Anspruch 15 **dadurch gekennzeichnet, dass** die Tarnklappe(n) als einzelne Klappe, als Flügelklappen oder als ringförmige oder mehreckige Klappensegmente angeordnet ist/sind.

17. Vorrichtung nach Anspruch 1-16 **dadurch gekennzeichnet, dass** die Abdeckeinrichtung (4) wenigstens ein elastisches, insbesondere gummiartiges Material aufweist.

18. Vorrichtung nach Anspruch 17 **dadurch gekennzeichnet, dass** das gummiartige Material mit einer RADAR-streuenden Beschichtung versehen ist.

19. Vorrichtung nach Anspruch 18 **dadurch gekennzeichnet, dass** die RADAR-streuende Beschichtung aus Metall ist.

20. Vorrichtung nach einem der Ansprüche 1-19 **dadurch gekennzeichnet, dass** sie zusätzlich mit einer spritzwasserdichten Schutzabdeckung (5) versehen ist, die durch das erste Ausbringen von Munition entfernt wird.

21. Vorrichtung nach Anspruch 20 **dadurch gekennzeichnet, dass** die Schutzabdeckung(5) RADAR-reflektierender Art ist.

22. Vorrichtung nach Anspruch 20 oder 21 **dadurch gekennzeichnet, dass** die Schutzabdeckung (5) sich in die Aussenhülle (1) bündig einfügt.

23. Vorrichtung nach Anspruch 20-22 **dadurch gekennzeichnet, dass** die Schutzabdeckung (5) durch eine Schnappvorrichtung gehalten wird.

## Claims

1. Device for deploying mortar-type and/or rocket-type ammunition, in particular from a launcher, comprising
- at least one discharge tube (3) and a recess (2) provided for this purpose in the body shell (1) of a water craft or land vehicle,
**characterized in that**
- the at least one discharge tube (3) terminates flush with the body shell (1) with the inside of the body shell (1) of the water craft or land vehicle, or is disposed at a distance therefrom such that loading of the launcher tube (3) is possible from the inside of the body shell (1),
- the recess (2) is covered by cover means (4) realized as radar-reflecting cover means covering the at least one launcher tube (3), such that the radar camouflaged structure of the body shell (1) is largely preserved, and
- the radar-reflecting cover means (4) are opened for a short period of time by means such as, e.g., hinge and spring, for launching an ammunition body, and closed again after deploying the ammunition body.

2. The device according to claim 1, **characterized in that**, if several launcher tubes (3) are used, these have a laterally adjacent arrangement, an oblique arrangement above each other, or a circular arrangement in at least one row.

3. The device according to any one of claims 1 - 2, **characterized in that** the angle of deployment of the discharge means is adjustable in lateral pointing and elevation with the aid of adapters (13).

4. The device according to any one of claims 1 - 3, **characterized in that** the launcher is located at a distance of 0-20 cm, preferably 0.5-15 cm, more preferably 1-5 cm from the body shell of the body shell of the water craft or land vehicle.

5. The device according to any one of claims 1 - 4, **characterized in that** the discharge tube (3) is accommodated in a launcher housing (6).

6. The device according to claim 5, **characterized in that** the launcher housing (6) is fixedly connected with the inside of the body shell (1).

7. The device according to claim 5 or 6, **characterized in that** the launcher housing (6) includes at least one closable hatch in the interior range of the object, through which loading of the launcher tube(s) (3) takes place.

8. The device according to claim 7, **characterized in that** the hatch is a squeeze lock (7).

9. The device according to any one of claims 5 - 8, **characterized in that** between launcher housing opening and body shell (1) and/or between loading hatch (8) and loading opening of the launcher housing (6) a gas-tight seal is provided.

10. The device according to claim 5 - 9, **characterized in that** the launcher housing (6) is provided with a blow-off valve (10).

11. The device according to any one of claims 5 - 10, **characterized in that** the launcher housing (6) is provided with outlet means (9).

12. The device according to any one of claims 5 - 11, **characterized in that** the launcher housing (6) is provided with a connection facility (12) for control with the aid of ignition means.

13. The device according to claim 12, **characterized in that** the ignition means are electrical ignition means.

14. The device according to claim 5 - 13, **characterized in that** the launcher housing (6) includes grounding means (11).

15. The device according to any one of claims 1 - 14, **characterized in that** the cover means (4) include at least one camouflage hatch.

16. The device according to claim 15, **characterized in that** the camouflage hatch(es) is/are arranged as single hatches, as wing hatches, or as annular or polygonal hatch segments.

17. The device according to claim 1 - 16, **characterized in that** the cover means (4) include at least one elastic, in particular rubber-type, material.

18. The device according to claim 17, **characterized in that** the rubber-type material is provided with a radar-scattering coating.

19. The device according to claim 18, **characterized in that** the radar-scattering coating is made of metal.

20. The device according to any one of claims 1 - 19, **characterized in that** it is additionally provided with a splash-proof protective cover (5) which is removed by a first discharge of ammunition.

21. The device according to claim 20, **characterized in that** the protective cover (5) is of the radar-reflecting type.

22. The device according to claim 20 or 21, **characterized in that** the protective cover (5) terminates flush with the body shell (1).

23. The device according to claim 20 - 22, **characterized in that** the protective cover (5) is retained by a snap-in means.

## Revendications

1. Dispositif pour le tir de munitions de type grenades de mortier et/ou roquettes, notamment à partir d'un lanceur, comportant
- au moins un tube de tir (3) et un évidement (2) prévu à cet effet dans l'enveloppe extérieure (1) d'un véhicule terrestre ou d'un vaisseau, **caractérisé en ce que**
- le ou les tubes de tir (3) affleurent la face intérieure de l'enveloppe extérieure (1) du véhicule terrestre ou du vaisseau ou sont disposés à distance de celle-ci de manière à permettre un chargement du tube de tir depuis l'intérieur de l'enveloppe extérieure (1),
- l'évidement (2) est recouvert par un dispositif de couverture (4) réalisé comme dispositif de couverture réfléchissant radar et recouvrant le ou les tubes de tir (3) de manière à préserver l'essentiel de la structure camouflée aux radars de l'enveloppe extérieure (1), et **en ce que**
- le dispositif de couverture (4) réfléchissant radar est brièvement ouvert pour le tir d'un corps de munition par des moyens tels que charnière et ressort, et refermé après le tir du corps de munition.

2. Dispositif selon la revendication 1, **caractérisé en ce qu'**en cas d'utilisation de plusieurs tubes de tir (3), ceux-ci sont disposés côte à côte, les uns sur les autres, en diagonale ou en cercle sur au moins une rangée.

3. Dispositif selon l'une des revendications 1 et 2, **caractérisé en ce que** l'angle de tir du dispositif de tir est réglable au moyen d'adaptateurs (13) dans le sens latéral et d'angle de hauteur.

4. Dispositif selon l'une des revendications 1 à 3, **caractérisé en ce que** le lanceur est disposé à une distance de 0 à 20 cm, avantageusement de 0,5 à 15 cm, et préférentiellement de 1 à 5 cm, de l'enveloppe extérieure du véhicule terrestre ou du vaisseau.

5. Dispositif selon l'une des revendications 1 à 4, **caractérisé en ce que** le tube de tir (3) est disposé dans un boîtier de lanceur (6).

6. Dispositif selon la revendication 5, **caractérisé en ce que** le boîtier de lanceur (6) est fixement raccordé à la face intérieure de l'enveloppe extérieure (1).

7. Dispositif selon la revendication 5 ou 6, **caractérisé en ce que** le boîtier de lanceur (6) comprend au moins un volet verrouillable dans la partie intérieure de l'engin, par lequel est effectué le chargement du ou des tubes de tir (3).

8. Dispositif selon la revendication 7, **caractérisé en ce que** le volet est à poignées de blocage (7).

9. Dispositif selon l'une des revendications 5 à 8, **caractérisé en ce qu'**un joint étanche aux gaz est prévu entre l'ouverture de boîtier du lanceur et l'enveloppe extérieure (1) et/ou entre le volet de chargement(8) et l'ouverture de chargement du boîtier de lanceur (6).

10. Dispositif selon les revendications 5 à 9, **caractérisé en ce que** le boîtier de lanceur (6) est muni d'une soupape de purge (10).

11. Dispositif selon l'une des revendications 5 à 10, **caractérisé en ce que** le boîtier de lanceur (6) est muni d'un dispositif d'évacuation (9).

12. Dispositif selon l'une des revendications 5 à 11, **caractérisé en ce que** le boîtier de lanceur (6) est muni d'un moyen de raccordement (12) pour la commande par un dispositif d'allumage.

13. Dispositif selon la revendication 12, **caractérisé en ce que** le dispositif d'allumage est un dispositif d'allumage électrique.

14. Dispositif selon les revendications 5 à 13, **caractérisé en ce que** le boîtier de lanceur (6) comporte un dispositif de mise à la masse (11).

15. Dispositif selon l'une des revendications 1 à 14, **caractérisé en ce que** le dispositif de couverture (4) comporte au moins un volet de camouflage.

16. Dispositif selon la revendication 15, **caractérisé en ce que** le ou les volets de camouflage sont disposés comme volets de camouflage simples, comme volets à ailes ou comme segments de volets annulaires ou polygonaux.

17. Dispositif selon les revendications 1 à 16, **caractérisé en ce que** le dispositif de couverture (4) comporte au moins un matériau élastique, notamment de type caoutchouc.

18. Dispositif selon la revendication 17, **caractérisé en ce que** le matériau de type caoutchouc est pourvu d'un revêtement dispersif radar.

19. Dispositif selon la revendication 18, **caractérisé en ce que** le revêtement dispersif radar est métallique.

20. Dispositif selon l'une des revendications 1 à 19, **caractérisé en ce qu'**il est muni en outre d'une couverture de protection (5) étanche aux projections d'eau, ôtée par le premier tir de munitions.

21. Dispositif selon la revendication 20, **caractérisé en ce que** la couverture de protection (5) est de type réfléchissante radar.

22. Dispositif selon la revendication 20 ou 21, **caractérisé en ce que** la couverture de protection (5) est à fleur de l'enveloppe extérieure (1).

23. Dispositif selon les revendications 20 à 22, **caractérisé en ce que** la couverture de protection (5) est maintenue par un mécanisme à déclic.
